# FASCICULE DE BREVET EUROPEEN

(11) **EP 0 270 544 B1**
(45) Date de publication et mention de la délivrance du brevet: **16.01.1991**
(21) Numéro de dépôt: 86905309.0
(22) Date de dépôt: 02.09.1986
(51) Int. Cl.: B63H 11/08, B63H 11/10

(54) **DISPOSITIF DE PROPULSION A INERTIE CONDITIONNEE DU FLUIDE**
VORTRIEBSVORRICHTUNG MIT GERICHTETER TRÄGHEIT DES FLUIDUMS
FLUID PROPULSION DEVICE WITH CONDITIONED INERTIA

(30) Priorité: 05.09.1985 FR 8513312; 20.01.1986 FR 8600831
(43) Date de publication de la demande: 15.06.1988
(73) Titulaire: CHAS, Jean-Bernard, 76790 Etretat (FR)
(72) Inventeur: CHAS, Jean-Bernard, 76790 Etretat (FR)
(74) Mandataire: Robert, Jean-Pierre
(86) Numéro de dépôt international: FR8600294
(87) Numéro de publication internationale: WO8701353

(56) Documents cités:
- DE-A- 1 901 374
- DE-A- 2 625 818
- FR-A- 1 555 257
- GB-A- 1 011 203
- US-A- 1 498 919
- US-A- 3 678 689

## Description

Le dispositif, objet de l'invention, intitulé: "Dispositif de Propulsion a Inertie Conditionnee du Fluide", est destiné à accélérer un débit de fluide le traversant, pour produire une poussée et un jet peu pénalisant par les frottements, apte à produire les effets spéciaux décrits ultérieurement. Les propulseurs entièrement carénés sont lourdement pénalisés par les frottements qu'occasionne sur les carénages, un fluide centrifugé et brassé. Si le brassage de l'eau peut faire penser à la pressurisation d'un gaz, à un état favorable pour créer un jet, c'est en fait un gaspillage de frottements de molécules entre elles et sur les carénages. Pour éviter à l'arrière des hélices, cette dépression qui occassione la résistance de culot, un tel jet ne peut contourner les moyeux, emprunter un conduit qui se resserre, qu'au prix de frottements importants.

Le document GB-A-1 011 203 concerne un propulseur à jet qu'illustre cet état de la technique et dans lequel on propose de restreindre les jets pour en augmenter la vitesse, avec en corollaire une augmentation de la pression interne au droit de la section centrale qui est très pénalisante.

Pour remédier plus avantageusement à cette résistance de culot, certains constructeurs ont recours au gaz d'échappement du moteur, qu'ils évacuent par un conduit aménagé au centre des moyeux. Quelles que soient les améliorations réalisées ou à venir, le savoir faire que représente l'hélice, ces procédés, par leur principe même, sont d'un rendement limité. La force centrifuge qui leur est inhérente, les pénalise lourdement.

Aller dans le sens de conditions idéales d'accélération d'un fluide consiste à faire en sorte que:
-bien que le travail soit fourni par un couple moteur, la force centrifuge ne soit pas pénalisante,
-les molécules soumises à de mêmes contraintes, répondant par de mêmes trajectoires, il n'y ait plus brassage, mais fluide homogène,
-l'inertie communiquée à toutes les molécules soit utilisée à l'effet recherché, sans évasion possible,
-les frottements soient évités ou atténués,
-l'action successive d'aubages sur un fluide progressivement accéléré soit possible.

La présente invention vise à retourner cette situation de la technique existante, qui n'est pas entièrement satisfaisante. Cela consiste à mettre de son côté la force centrifuge, pour créer les conditions d'une accélération plus progressive du fluide, esquiver des frottements importants par accompagnement des surfaces. Du type propulseur caréné, le dispositif renonce pour une bonne part à créer un effet immédiat de poussée.

Il choisit délitérément, s'alliant la force centrifuge, d'accélérer sur plusieurs tours. Cette première phase quie consiste à transformer le travail d'un ou plusieurs couples moteurs en énergie cinétique du fluide, se caractérise par le fait qu'elle accroit cette énergie cinétique. La seconde phase essentielle au procédé étant réalisée par la rencontre avec l'organe appelé "Voilure", de cette énergie relais qu'est le fluide accéléré, produisant ainsi l'effet recherché. La voilure se caractérisé par le fait que ses surfaces, soumises de la part du fluide à pression, dépression, réagissent, déviant la trajectoire pour finalement la faire tendre vers une direction privilégiée. Soumise généralement à plusieurs jets issus de l'organe précédent, la voilure produit plusieurs jets élémentaires tendant à être décentrifugés, linéaires, homogènes.

L'organe d'accélération du fluide est essentiellement constitué d'un ou plusieurs corps creux de révolution, contenant les organes d'entrainement du fluide, ces éléments étant mis en mouvement de rotation par l'action d'un ou plusieurs couples moteurs. Par le jeu des vitesses de rotation et des diamètres croissants, cet ensemble exerce un effet d'accélération principalement centrifuge. Au lieu d'être pénalisante, la force centrifuge est essentielle à ce parcours en spirale des molécules, et mise à profit pour avantageusement les ordonnancer contre les parois qui les accompagnent autant que possible dans leur mouvement. Le vide laissé au centre de l'organe d'accélération par la centrifugation, l'accroissement des diamètres intérieurs, l'accélération longitudinale du fluide, tend à créer un retour de fluide par l'arrière dans les organes d'accélération, généralement pas souhaitable. Cet espace est carèné en tenant compte des paramètres qui le déterminent, ou pressurisé en s'en donnant les moyens. On aménage pour ce faire un conduit par le centre des moyeux ou traversant la voilure ou le jet. Les gaz d'échappement du moteur peuvent être évacués de cette manière.

La voilure, par sa faculté de faire tendre les trajectoires vers la direction privilégiée qui la caractérisé, adapte ses formes au but recherché: voilure de marche arrière, de poussée latérale, de pompage. Un même dispositif ayant plusieurs voilures, la distribution se fait de l'une à l'autre par translation des organes par exemple. L'emploi de corps creux de révolution porteurs d'aile- tees est souhaitable pour les éléments destinés à être animés d'un mouvement de rotation. La voilure peut être partiellement fixe ou entièrement fixe. Si elle admet un axe de symétrié, le jet de section annulaire est de forme troncônique ouverte ou fermée, ou cylindrique (Fig. 2). Devenant dissymétrique pour faciliter l'installation à bord, la voilure permet de dévier le jet ou de l'excentrer. On peut aussi lui demander un ou plusieurs alignements de jets élémentaires adjacents pour former un rideau destiné à être étanche. A l'arrière de la voilure, un jet de section annulaire met en évidence la faculté d'un tel rideau de maintenir la différence de pressions exercées de part et d'autre par des fluides. Les molécules rencontrant ce rideau sont entraînées et évacuées. La centre est mis en dépression s'il n'est pas carèné ou pressurisé de la même manière que pour l'organe précédent. Dans un cas rudimentaire de réalisation d'un dispositif suivant l'invention, constitué d'un cône en rotation autour de son axe, totalement ou partiellement immergé, sa surface interne constituant à la fois et en combinaison l'organe d'accélération et la voilure, le jet produit est un film troncônique ouvert. Dirigé contre une paroi, il délimite un espace en dépression, le fluide étant aspiré au centre et évacué par le jet. A moins d'une certaine distance de la paroi, l'aspiration devient prépondérante sur la poussée, le dispositif forme ventouse. Un plongeur sous-marin qui utilise un dispositif conforme à l'invention dont l'aspiration se fait en sens inverse de la poussée et qui produit avantageusement un jet troncônique ouvert, constitué de jets élémentaires suffisamment nombreux, peut, le dirigeant contre une paroi, s'y fixer, grâce à cette ventouse hydrodynamique. Des organes débordeurs évitant que la dispositif ne vienne en contact avec la paroi, provoquer, l'interruption du phénomène. Des jets formant rideaux étanches, dirigés contre des surfaces solides, ou liquides, ou d'autres rideaux, permettent de participer au cloisonnement de volumes pressurisés, d'apporter la souplesse inaltérable pouvant être nécessaire. Comme pour les jupes de coussins d'air, une succession de rideaux permet d'ajouter des différences de pression tolérables pour chacun d'aux. Dans le cas d'un navire catamaran, par exempla, la surface de l'eau, le pont, les deux coques, ainsi qu'un cloisonnement avant et arrière complèté par de tels rideaux, constitue un volume pressurisable, permettant d'allèger le navire de tout ou partie de son poids, pour mieux le propulser. Las jets ayant joué ca rôle, s'ils rencontrant pour y être déviés, des surfaces profilées solidaires du navire, peuvent encore participer à la propulsion. Ces surfaces peuvent appartenir à des patins à effet hydrodynamique. Les jets formant de tels rideaux n'ont pas nécessairement été accélérés conformément à l'invention, que ce soit pour une partie d'entre eux, ou en totalité.

Même sirle dispositif suivant l'invention permet par son principe d'esquiver des frottements importants, il en subsiste d'inutiles, inévitables, pénalisantes. De même que le soin apporté au dessin des profils des corps creux, d'aubages et à leur répartition, le soin apporté au polissage des surfaces, à l'emploi de matériaux lubrifiés ou autolubrifiants pour les surfaces concernées a une incidence sur le rendement.

La meilleure manière de réaliser le dispositif suivant l'invention, représenté Fig. 1, consiste en un propulseur carèné marin de type hydro-jet, fixé à l'intérieur du navire. L'organe d'accélération est constitué d'un corps creux de révolution au profil évasé, offrant un diamètre intérieur croissant (1), porteur de huit aubages axiaux profilés (2), et d'une hélice à deux pales orientables (3). Le vide qui serait crée au centre est carèné, une plaque d'obturation (5) fermant ce carénage (4). La plaque d'obturation a sa périphérie solidaire du corps creux, et aménagée d'orifices où passe le fluide. L'organe d'accélération forme un ensemble solidaire, de l'axe de transmission venant se centrer dans un palier (6) solidaire de la voilure. Cet organe est enveloppé d'un carénage fixe (7), traversé par l'arbre en (8), l'étanchéité étant assurée par presse étoupe. Ce carénage ouvert en direction de l'alimentation forme tuyère fixe en (9), à l'entrée de l'organe d'accélération. Des joints semi-étanches (10) et (10 bis) délimitent un interstice muni d'évents (11), permettant à l'eau de s'évacuer par centrifugation. Une arrivée d'air (12) permettant le remplacement de l'eau évacuée par de l'air réduisant les frottements. La voilure est constituée d'un corps creux de révolution (13) centré sur le même axe, rendu solidaire du carénage précédent, et fixé au navire. Le corps creux est porteur de douze ailettes de décentrifugation (14) reliées au palier de centrage. Un conduit (15) passant derrière une ailette permet d'agir sur la pression au centre. L'évacuation se fait à l'arrière du navire, de préférence en semi-immersion, permettant l'amorçage sans nécessiter d'autres dispositions. Le jet orientable ou dirigé sur des surfaces orientables assure la gouverne.

## Revendications

1. Dispositif destiné à produire une poussée à partir d'un débit de fluide accéléré comportant:
-un organe d'accélération (1, 4) en bonne partie centrifuge du fluide comprenant un corps creux (1) de révolution traversé par le débit du fluide et équipé d'aubages (2, 3) d'entraînement, cet organe étant animé d'un mouvement de rotation autour de son axe (8),
-une voilure (13) fixe constituée par un corps (13) creux de révolution centré sur l'axe (8) de l'organe d'accélération et équipé d'une pluralité d'ailettes (14) profilées pour redresser la trajectoire du fluide issu de l'organe d'accélération afin de former un ensemble de jets élémentaires linéaires et homogènes, caractérisé en ce qu'il comporte au moins un moyen (15) de mise en communication de l'espace intérieur au jet creux avec une source extérieure de pression.

2. Dispositif selon la revendication 1, caractérisé en ce qu'il comprend des moyens amovibles (17) pour modifier la direction de la poussée des jets.

3. Dispositif selon la revendication 1, caractérisé en ce que l'organe d'accélération comporte deux corps concentriques (1, 4) définissant un canal annulaire évasé traversé par le débit de fluide.

4. Dispositif selon la revendication 3, caractérisé en ce que l'organe d'accélération (1, 4) est monté tournant dans un carénage fixe (7) équipé de moyens (11, 12) pour remplacer l'eau par de l'air dans l'espace délimité dans ce carénage par l'organe d'accélération.

## Patentansprüche

1. Vorrichtung zur Erzeugung eines Schubes, ausgehend von der Abflussmenge eines beschleunigten Fluids, mit:
-einem Beschleunigungselement (2, 4), das grossenteils zentrifugal zum Fluid angeordnet ist und einen hohlen Rotationskörper (1) umfasst, der von der Abflussmenge des Fluids durchströmt wird und mit Antriebsschaufeln (2, 3) ausgestattet ist, wobei der Rotationskörper eine Drehbewegung um seine Achse (8) ausführt,
-einem festliegenden Tragwerk (13), das aus einem hohlen Rotationskörper besteht, der auf der Achse (8) des Beschleunigungselementes zentriert ist und mit einer Anzahl Rippen (14) ausgestattet ist, die derart profiliert sind, dass sie die Bahn des vom Beschleunigungselement abgegebenen Fluids gleichrichten, damit eine Gesamtheit von linearen und homogenen Elementarstrahlen gebildet wird, dadurch gekennzeichnet, dass sie mindestens eine Einrichtung (15) aufweist, die den Innenraum des Hohlstrahles mit einer äusseren Druckquelle in Verbindung bringt.

2. Vorrichtung nach Anspruch 1, dadurch gekennzeichnet, dass sie eine abnehmbare Einrichtung (17) aufweist, um die Schubrichtung der Strahlen zu verändern.

3. Vorrichtung nach Anspruch 1, dadurch gekennzeichnet, dass das Beschleunigungselement zwei konzentrische Körper (1,4) umfasst, die einen ausgeweiteten Ringkanal bilden, der von der Abflussmenge des Fluids durchströmt wird.

4. Vorrichtung nach Anspruch 3, dadurch gekennzeichnet, dass das Beschleunigungselement (1, 4) drehbar in einer festliegenden Verkleidung (7) montiert ist, die mit Einrichtungen (11,12) ausgestattet ist, um Wasser durch Luft in dem Raum zu ersetzen, der in der Verkleidung durch das Beschleunigungselement begrenzt wird.

## Claims

1. A device for producing thrust from a flow of accelerated fluid, the device comprising:
a largely centrifugal fluid accelerator member (1, 4) comprising a hollow body of revolution (1) through which the fluid flow passes, the body being fitted with drive vanes (2, 3), said member being driven in rotation about its axis (8); and
a stationary deflector (13) constituted by a hollow body of revolution (13) centered on the axis (8) of the accelerator member and fitted with a plurality of fins (14) which are shaped to straighten out the trajectory of the fluid delivered by the accelerator member so as to form a set of elementary jets which are linear and uniform;
the device being characterized in that it includes at least one means (15) for putting the space inside the hollow jet into communication with an external source of pressure.

2. A device according to claim 1, characterized in that it includes removable means (17) for altering the thrust direction of the jets.

3. A device according to claim 1, characterized in that the accelerator member comprises two concentric bodies (1, 4) defining a flared annular channel through which the fluid flow passes.

4. A device according to claim 3, characterized in that the accelerator member (1, 4) is mounted to rotate inside a stationary fairing (7) fitted with means (11, 12) for replacing water with air in the space delimited inside said fairing by the accelerator member.
